# EUROPÄISCHE PATENTSCHRIFT

(11) **EP 0 508 460 B1**
(45) Veröffentlichungstag und Bekanntmachung des Hinweises auf die Patenterteilung: **18.08.1999**
(21) Anmeldenummer: 92106252.7
(22) Anmeldetag: 10.04.1992
(51) Int. Cl.: A47G 1/21, G09F 1/10

(54) **Schriftguthalteleiste**
Gripping device for sheets of paper
Dispositif de maintien pour matériau en feuille

(30) Priorität: 12.04.1991 DE 9104485 U
(43) Veröffentlichungstag der Anmeldung: 14.10.1992
(73) Patentinhaber: FIRMA FRANZ MENSCH, D-81249 München (DE)
(72) Erfinder: Theiler, Rolf W., W-8038 Gröbenzell (DE)
(74) Vertreter: Riederer Freiherr von Paar zu Schönau, Anton

(56) Entgegenhaltungen:
- BE-A- 658 961
- CH-A- 164 145
- GB-A- 939 400
- GB-A- 2 202 575

## Beschreibung

Die Erfindung bezieht sich auf eine Schriftguthalteleiste nach dem Oberbegriff des Anspruchs 1.

Solche Schriftguthalteleisten, wie aus dem Dokument GB-A-2202575 bekannt, dienen der vorübergehenden Befestigung von Aufzeichnungsträgern wie Zetteln, Nachrichten, Plakaten usw. Als Beispiel seien eine Restaurantküche genannt, bei der die Bestellungen von den Kellnern dort sichtbar für die Küche deponiert werden; Kirchen, in denen die Liednummern des Gesangbuchs ausgesteckt werden; Einkaufs- oder Verkaufsabteilungen, in denen die laufenden oder bevorstehenden Warentransporte kenntlich gemacht werden; usw. Es sind Schriftguthalteleisten bekannt, bei denen die einzelnen Schriftgutobjekte wie Blätter oder Hefte mit Hilfe von federnd angedrückten Bügeln gehalten werden. Zum Einschieben und vorzugsweise auch zum Herausnehmen der Schriftgutobjekte müssen die Bügel durch Druck auf einen Gegenhebel abgehoben werden. Zur Bedienung dieser Leiste sind deshalb einerseits für das Schriftgutobjekt und andererseits für den Gegenhebel beide Hände erforderlich. Längere Andrückbügel können nicht gleichzeitig ein dickeres Schriftgutobjekt wie beispielsweise ein Heft und ein dünneres Schriftgutobjekt wie ein Einzelblatt festhalten, da das dickere Objekt die Spreizung bestimmt. Schließlich kann es leicht passieren, daß beim Lösen eines Schriftgutobjekts auch das benachbarte aus der Halteleiste herausfällt, oder daß bei ungenügender Lösung der Halteelemente und bei Klemmung das Schriftgut beim Herausnehmen zerreißt.

Aus den Patentschriften BE-A-658 961, CH-A-164 145 und GB-A-939 400 sind Schriftguthalteleisten bekannt, die mit walzenförmigen Klemmkörpern arbeiten. Bei der Verwendung walzenförmiger Klemmkörper ist die Halterung von unterschiedlich dicken Schriftgutobjekten innerhalb einer Schriftguthalteleiste erschwert. Außerdem kommt es dazu, daß sich die einzelnen Walzen gegeneinander verkeilen, was beim Herausziehen des Schriftgutes zu dessen Zerstörung führt, und daß jede Unregelmäßigkeit des Rollvorganges beim Herausziehen gleich zum Zerreißen des Papiers führt.

In der GB-A-2 202 575 ist eine Schriftguthalteleiste beschrieben, die mit kugelförmigen Klemmkörpern ausgestattet ist. Glaskugeln haben sich bewährt, da sie nicht rosten wie Stahlkugeln und nicht quellen wie Holz- oder Korkkugeln und da sie einerseits hinsichtlich ihrer Kosten und andererseits hinsichtlich des Gewichts brauchbare Werte aufweisen. Bei der Verwendung von Kugeln ist andererseits die Kontaktfläche klein, wodurch ein ausreichender Halt wiederum in Frage gestellt sein kann.

Demgegenüber soll durch die Erfindung eine Schriftguthalteleiste geschaffen werden, die ohne weiteres und ohne Gefährdung des Schriftguts mit nur einer Hand bedient werden kann, ohne daß das Schriftgut zum selbständigen Herausgleiten neigt. Dies wird durch die im Anspruch 1 gekennzeichnete Erfindung erreicht. Demnach haben die Kugeln eine aufgerauhte Oberfläche, die ein zu leichtes Gleiten einerseits an der Innenwand des Hohlprofilstabs und andererseits am Schriftgut verhindert, obwohl theoretisch nur eine tangentiale Punktberührung vorliegt. Gleichzeitig wird die durch die Linienberührung bei Walzenkörpern zu befürchtende Zerreißtendenz des Schriftguts vermieden. Die Kugeln sind nämlich nebeneinander unabhängig verstellbar, im Gegensatz etwa zu rollenförmigen Wälzkörpern, bei denen sich benachbarte derartige Rollen leicht aneinander verklemmen und damit zu einem Zerreißen des Schriftguts führen können. Die Kugeln verursachen aufgrund ihres Gewichts die erforderliche Haftkraft. Da andererseits das eingeschobene Schriftgut, beispielsweise ein Blatt Papier, keilartig in den zunehmend spitzigeren Winkel zwischen der Kugeloberfläche und der daran tangential anliegenden Wand vordringt, ist diese Vorschiebekraft sehr gering und kann leicht über jenes Blatt Papier übertragen werden, das somit nur mit einer Hand am unteren Rand gehalten und nach oben in den Schlitz eingeschoben zu werden braucht. Auch beim Herausziehen des Schriftguts stellt die durch die Andrückkraft und Reibung der Kugeln ausgeübte Haftung einen ausreichend kleinen Widerstand dar, daß ein Zerreißen des Schriftguts, auch wenn es nur aus einem Blatt Papier besteht, nicht befürchtet werden muß.

Die Halteschiene kann in bekannter Weise mit einem spitzen Winkel vorzugsweise in der Größenordnung von 45° und mit einer vertikalen Wand, an der das Schriftgut anliegt und von der Horizontalkomponente der Abstützungskraft des Kugelgewichts angedrückt wird, aufgebaut sein, alternativ könnte die schräge Wand auch durch eine Wand mit Stufen nachgebildet sein, die sich beispielsweise aus horizontalen und vertikalen Teilen zusammensetzen, wobei im Grenzfall nur eine einzige Stufe gebildet ist, an deren Kante die Kugeln anliegen. Gezähnte Wände sind bei Walzenausführungen an sich bekannt (BE-A-658 961).

Anspruch 3 gibt bevorzugte Kugelmaße, und die Ansprüche 4 und 5 bevorzugte Maße für die Dichtigkeit der Kugelkette an, also mit einem Spiel zwischen den Kugeln, das jede Klemmung der Kugeln gegeneinander ausschließt, aber in Verbindung mit der rauhen Oberfläche für den Halt des Schriftguts, auch wenn es schwer und glatt ist, ausreicht.

Anspruch 6 betrifft eine Variante, die die überlappende Aufhängung zweier Schriftgutobjekte ermöglicht, beispielsweise eines Plakats und eines kleineren Nummernschilds.

Eine besonders günstige Ausbildung der Schriftguthalteleiste ist in Anspruch 7 gekennzeichnet, nämlich mit der zusätzlichen Verwendung als Schriftgut-Halterinne, indem weitere Schriftgutobjekte wie Karten, steifere Plakate usw. oben in die Nut hineingestellt werden können. Oberseitige Rinnen sind bei Schriftguthaltern an sich bekannt (CH-A-164 145).

Weitere Einzelheiten, Vorteile und Weiterbildungen der Erfindung ergeben sich aus der folgenden Beschreibung bevorzugter Ausführungsbeispiele unter Bezugnahme auf die Zeichnung. Es zeigen:
- Fig. 1: eine perspektivische Schnittdarstellung einer ersten Ausführungsform der erfindungsgemäßen Schriftguthalteleiste;
- Fig.n 2a, 2b u. 2c: perspektivische Teildarstellungen des Endes von drei unterschiedlichen Ausführungen der Halteleiste nach Fig. 1;
- Fig. 3: zwei Querschnitte durch eine weiterhin abgewandelte Ausführungsform in zwei unterschiedlichen Betriebsstellungen;
- Fig. 4: einen Querschnitt entsprechend Fig.n 3 durch eine Halteleiste mit Treppenprofil;
- Fig.n 5, 6 u. 7: Querschnitte durch weiterhin abgewandelte Ausführungsformen.

Die Schriftguthalteleiste gemäß Fig. 1 aus eloxiertem Aluminium einer Wandstärke von 1,5 bis 1,7 mm umfaßt einen Hohlprofilstab 1 mit einer Rückwand 2, die beispielsweise mit Hilfe von Schrauben an einer Wand zu befestigen ist, einem horizontalen Steg 3, der im rechten Winkel von der Rückwand 1 nach vorne absteht, einer Vorderwand 4 in Form eines Streifens, der T-förmig beiderseits von der Vorderkante des horizontalen Stegs 3 absteht, und einer von der unteren Kante der streifenförmigen Vorderwand 4 mit einer Neigung von 45° zur Horizontalen oder auch zur Vertikalen in Richtung zur Rückwand 2 nach unten geneigten Kugelführungsbahn 5, zwischen deren unterer Kante 6 und der Rückwand 1 ein Spalt mit einer Spaltbreite in der Größenordnung von 7 mm frei bleibt.

Die Vorderwand 4 kann an ihrer Vorderseite mit Aufzeichnungen versehen sein, beispielsweise mit Angaben zur Kategorie des zu befestigenden Schriftguts oder mit Werbung.

Im unteren Teil bildet der Hohlprofilstab 1 ein Hohlprofil, das vom unteren Teil der Rückwand 2, vom horizontalen Steg 3, dem unteren Teil der Vorderwand 4, von der Kugelführungsbahn 5 und dem Schlitz 7 begrenzt wird. Der Innenraum 11 dieses Hohlprofils hat, wenn man den Schlitz 7 als Fläche ansieht, einen fünfeckigen Querschnitt. In diesen Innenraum 11 sind aneinandergereiht Kugeln 12 eingebracht, nämlich Glaskugeln eines Durchmessers, der größer als die Weite des Schlitzes 7 ist, beim beschriebenen Beispiel etwa mit einem Durchmesser von 10 bis 15 mm. Das Gewicht der einzelnen Kugeln stützt sich auf der Kugelführungsbahn 5 und in Form einer horizontalen Komponente an der Rückwand 2 ab. Die Kugeln 12 sind im Innenraum 11 locker aufgereiht, insgesamt ergibt sich auf eine Länge des Innenraums 11 von 50 cm ein Gesamt-Spiel von 4 cm.

Die Kugeln 12 haben zur Erhöhung der Haftreibung am eingeschobenen Schriftgut eine matt aufgerauhte, "gefrostete" Oberfläche. Von Bedeutung ist der Kugelradius im Verhältnis zur Schlitzbreite. Ist der Kugelradius gleich der oder größer als die Schlitzbreite, so legen sich die Kugeln 12 legen aufgrund ihrer Schwerkraft und der Schräge der Kugelführungsbahn 5 unter leichter Flächenpressung an die Rückwand 2 an und können leicht aufwärtsgerollt werden; eine solche Bemessung, also mit einem Kugeldurchmesser von 14 bis 15 mm bei einer Schlitzbreite von 7 mm, eignet sich besonders gut für weiches Schriftgut wie Papier. Ist jedoch der Kugelradius kleiner als die Schlitzbreite, so fallen die Kugeln etwas tiefer in den Schlitz 7 hinein und klemmen dort; eine solche Bemessung, beispielsweise mit einem Kugeldurchmesser von 13 mm bei einer Schlitzbreite von 7 mm, eignet sich deshalb trotz des verringerten Kugelgewichts besonders gut für steiferes Schriftgut wie Pappe oder Folie.

An den Enden ist der Innenraum 11 abgeschlossen durch eine Anschlagplatte 13, die ein Herausrollen der Kugeln 12 verhindert, jedoch entlang der Rückwand 2 einen Schlitz 14 frei läßt, der nach Fig.n 2a und 2b vom Schlitz 7 bis zum horizontalen Steg 3 durchgezogen ist und nach Fig. 2c in einigen Millimetern Abstand vom Steg 3 endet; letztere Konstruktion entlastet den an die Rückwand 2 angrenzenden Teil des Stegs 3 von der Biegebelastung, die sich durch das Gewicht der vor diesem Stegteil befindlichen Leistenteile ergibt. Nach Fig. 2b trägt ein Strebensteg 15, der auf Zug beansprucht wird, dieses Gewicht.

Die Schriftguthalteleiste besteht also aus dem an den Enden durch die Anschlagplatte 13 geschlossenen Hohlprofilstab 1 und den aufgerauhten Kugeln 12. Sie arbeitet folgendermaßen:

Schriftgut, beispielsweise ein Stück Papier 18 oder ein Heft 19, wird mit seinem oberen Rand von unten her entlang der Rückwand 2 in den Schlitz 7 eingeschoben. Je nach seiner Dicke drückt es im Innenraum 11 die Kugeln 12, auf die es entsprechend seiner Dicke stößt, um ein mehr oder weniger großes Stück zur Seite und entlang der Rampe der Bahn 5 nach oben. Beim weiteren Vorschieben des Schriftgutobjekts bis zum Anschlag am horizontalen Steg 3 befindet sich das Objekt zwar bereits im Spalt zwischen den Kugeln 12 und der Rückwand 2 und wird bereits mit der horizontalen Druckkraft, durch die es gehalten werden soll, beaufschlagt. Diese Druckkraft ist entsprechend dem Gewicht der Kugeln 12 relativ niedrig, jedoch ist der Reibungskoeffizient entlang der Kugeloberfläche passend erhöht, so daß auch schwereres Schriftgut hält, aber auch kein Zerreißen oder Zerknittern von Papier etc. befürchtet werden muß. Das Stück Papier 18 oder das Heft 19 können im allgemeinen mit einer einzigen Hand eingeschoben werden und können auch mit einer einzigen Hand wieder herausgezogen werden, wozu das Schriftgut nach vorne, also von der Wand weg, angehoben wird und hierdurch die Kugeln im Hohlprofil nach oben schieben. Die Kugelform der Haltekörper und deren lockere Anordnung sind dafür verantwortlich, daß sich die Kugeln 12 nicht gegenseitig im Innenraum 11 verkeilen, einspreizen oder dergleichen.

Aufgrund des Schlitzes 14 kann auch Schriftgut eingesteckt werden, das seitlich über den Rand der Halteleiste vorsteht, also beispielsweise sehr breite Plakate oder auch ein Zettel, an dem wenigstens ein Teil des an den oberen Rand anschließenden Bereichs sichtbar bleiben soll. Nach den Fig.n 2a und 2b kann das Schriftgut, auch wenn es seitlich übersteht, bis zum oberen Anschlag am Steg 3 eingeschoben werden, nach Fig. 2c wirkt am Rand der Leiste das Ende des Schlitzes 14 als Anschlag.

Im oberen Teil ist der Hohlprofilstab aufgrund der beschriebenen Ausführung mit einer oben offenen Rinne oder Nut 23 gebildet, die durch die oberen Teile der Rückwand 2 und der Vorderwand 4 sowie durch den horizontalen Steg 3 begrenzt ist und als Halterung für weiteres Schriftgut dienen kann, nämlich für größere Karten, Plakate usw., die in die Nut 23 hineingestellt werden und sich an die Zimmerwand, an die die Halteleiste angeschraubt ist, lehnen. Der obere Teil der Vorderwand 4 verhindert deren Herunterrutschen. Die Figuren 3 bis 5 zeigen abgewandelte Querschnittsformen.

Die Fig.n 3 und 4 zeigen Ausführungsformen, bei denen die schräge Bahn 5 durch mehrere Stufen ersetzt ist, wodurch nach Fig. 4 außer der Kante 27 noch eine Kante 28 gebildet ist. Die Kante 28 ist um ein kleines Stück weiter weg von der Rückwand 2 angeordnet und um ein Stück näher am horizontalen Steg 3 angeordnet. Der Abstand zur Rückwand 2 ist jedoch kleiner als der Durchmesser der Kugeln 12. Beim Einschieben des Papiers 18 werden die Kugeln 12 um ein kleines Stück um die Kante 27 verschwenkt. Wird jedoch das Heft 19 eingeschoben, so muß die Kugel 12 aufgrund der größeren Dicke des Hefts 19 aufwärts und über die Kante 28 hinwegrollen, die nun als Schwenkachse wirkt. Daber kann das an die kante 27 vertikal nach unten anschließende Wandstück 26 auch entfallen. Wie die in Fig. 3 eingezeichneten Kräfteparallelogramme veranschaulichen, ist nun aufgrund des größeren Abstands zur Rückwand 1 die Kraft, mit der die Kugeln 12 gegen diese Rückwand drücken, höher, was aufgrund der größeren Dicke und aufgrund des größeren Gewichts des Hefts 19 angemessen ist. Fig. 4 veranschaulicht den Ersatz der schrägen Bahn 5 durch eine Treppenstruktur. Größe und Gewicht der Kugeln werden hierbei vom Benützer nach seinen Bedürfnissen gewählt.

Fig. 5 zeigt einen Querschnitt etwa vergleichbar demjenigen nach Fig. 1, jedoch als Doppelhalteleiste, nämlich mit zwei schrägen Kugelführungsbahnen 5 und 5' und zwei Innenräumen 11 und 11', wobei als Abstützfläche für die Kugeln im Innenraum 11' die Außenseite der Kugelführungsbahn 5 dient und zwischen der unteren Kante der Kugelführungsbahn 5' und der äußeren Wandfläche der Kugelführungsbahn 5 ein Schlitz 7' liegt, in den ein zweites, vorgehängtes Schriftgutobjekt eingeführt werden kann.

Fig. 6 zeigt noch eine weitere Abwandlung des Querschnitts von Fig. 1, bei dem die schräge Bahn 5 nicht unmittelbar am Schlitz 7 ansetzt, sondern sich dazwischen noch ein horizontaler Streifen 37 befindet. Anstelle dieses Streifens 37 oder zusätzlich zu diesem könnten sich auch noch weitere Wandteile, beispielsweise ein vertikaler Streifen, anschließen.

Fig. 7 zeigt eine Halteleiste in Form eines Hohlprofilstabs mit einem horizontalen Steg 33, der mit Hilfe einer Schraube 34 an die Decke schraubbar ist und an dem zwei gegeneinander geneigte Kugelführungsbahnen 35 ansetzen. Zwischen den unteren Kanten der schrägen Bahnen 35 befindet sich wiederum der Schlitz 7, über dem die aufgerauhten Kugeln 12 liegen. Schriftgut kann bei der dargestellten Ausführungsform auf beiden Seiten der Kugelreihe eingeschoben werden. Hierdurch sind überlappende Schaustellungen möglich, indem auf der Betrachterseite zwischen die vordere Bahn 35 und die Reihe der Kugeln 12 ein kleineres Schriftgut eingeschoben wird, das dann das dahinter eingeschobene Schriftgutstück teilweise verdeckt.

## Patentansprüche

1. Schriftguthalteleiste zur vorübergehenden Befestigung und Darbietung von Schriftgut, bestehend aus einem Hohlprofilstab (1), der einen entlang seiner Unterseite verlaufenden Schlitz (7) und eine nach unten zum Schlitz (7) zu abnehmende Innenweite aufweist, und im Hohlprofilstab aufgereiht angeordneten Glaskugeln (12) eines die Schlitzbreite übersteigenden Durchmessers, die festhaltend am mit seinem oberen Rand durch den Schlitz eingeschobenen Schriftgut (18, 19) angreifen, dadurch gekennzeichnet, daß die Kugeln (12) eine aufgerauhte Oberfläche haben.

2. Schriftguthalteleiste nach Anspruch 1, dadurch gekennzeichnet, daß der Hohlprofilstab angrenzend an den Schlitz (7) eine mit Längsstufen (27, 28) versehene Wand aufweist.

3. Schriftguthalteleiste nach Anspruch 1 oder 2, dadurch gekennzeichnet, daß der Schlitz (7) eine Breite von 5 bis 9 mm hat und die Kugeln gleichen Durchmesser von 10 bis 18 mm haben.

4. Schriftguthalteleiste nach einem der Ansprüche 1 bis 3, dadurch gekennzeichnet, daß die Kugeln (12) in der Längsrichtung der Leiste locker mit einem gesamten freien Zwischenraum in der Größenordnung von 2 bis 12% der Gesamtlänge aufgereiht sind.

5. Schriftguthalteleiste nach Anspruch 4, dadurch gekennzeichnet, daß der gesamte freie Zwischenraum zwischen den Kugeln (12) angenähert 7 bis 8% der Gesamtlänge beträgt.

6. Schriftguthalteleiste nach einem der Ansprüche 1 bis 5, dadurch gekennzeichnet, daß der Hohlprofilstab (1) zwei mit Kugeln gefüllte parallele Hohlquerschnitte (11, 11') umfaßt.

7. Schriftguthalteleiste nach einem der Ansprüche 1 bis 6, dadurch gekennzeichnet, daß der Hohlprofilstab (1) an seiner Oberseite eine in seiner Längsrichtung verlaufende Nut (23) aufweist.

## Claims

1. A holder rod for sheets of material containing writing, for temporarily fastening and displaying sheets of material containing writing, the holder rod consisting of a hollow-section rod (1) which has a slot (7) running along its bottom side and has an inner width decreasing downwardly in the direction to the slot (7), and balls of glass (12) of a diameter which exceeds the slot's width which are arranged in a row in the hollow-section rod and engage and thereby fix the upper edges of the sheets of material (18, 19) inserted into the slot, characterized in that the balls (12) have a roughened surface.

2. A holder for sheets of material according to claim 1, characterized in that the hollow-section rod comprises a wall contiguous to the slot (7), which has longitudinal steps (27, 28).

3. A holder for sheets of material according to claim 1 or 2, characterized in that the slot (7) has a width of 5 to 9 mm and the balls all have the same diameter of 10 to 18 mm.

4. A holder for sheets of material according to any of claims 1 to 3, characterized in that the balls (12) are loosely arranged in a row in the rod's longitudinal direction with an overall free distance in the order of 2 to 12 % of the overall length.

5. A holder for sheets of material according to claim 4, characterized in that the overall free distance between the balls (12) amounts to approx 7 to 8 % of the overall length.

6. A holder for sheets of material according to any of claims 1 to 5, characterized in that the hollow-section rod (1) comprises two parallel hollow sections (11, 11') filled with balls.

7. A holder for sheets of material according to any of claims 1 to 6, characterized in that the hollow-section rod (1) on its top side comprises a groove (23) running in the hollow-section rod's longitudinal direction.

## Revendications

1. Barre porte-documents servant à fixer provisoirement et à offrir des documents, constituée d'un profilé creux (1) présentant une fente (7) le long de sa face inférieure et une largeur interne qui va en diminuant de haut en bas, vers la fente, ce profilé creux contenant une rangée de billes de verre (12) de diamètre supérieur à la largeur de la fente, ces billes exerçant une prise de maintien sur le document (18, 19) introduit par son bord supérieur à travers la fente, caractérisée en ce que les billes (12) ont une surface rugueuse.

2. Barre porte-documents selon la revendication 1, caractérisée en ce que le profilé creux comporte, le long de la fente (7), une paroi à gradins longitudinaux (27, 28).

3. Barre porte-documents selon la revendication 1 ou 2, caractérisée en ce que la fente (7) a une largeur de 5 à 9 mm, et les billes un même diamètre de 10 à 18 mm.

4. Barre porte-documents selon une des revendications 1 à 3, caractérisée en ce que les billes (12) sont alignées selon la direction longitudinale de la barre, de manière lâche laissant un espace intermédiaire libre global de l'ordre de 2 à 12 % de la longueur totale.

5. Barre porte-documents selon la revendication 4, caractérisée en ce que l'espace intermédiaire libre global entre les billes (12) est sensiblement égale à 7 à 8 % de la longueur totale.

6. Barre porte-documents selon l'une des revendications 1 à 5, caracterisée en ce que le profilé creux (1) comprend deux parties à section creuse (11, 11'), parallèles, toutes deux garnies de billes.

7. Barre porte-documents selon l'une des revendications 1 à 6, caractérisée en ce que le profilé creux (1) présente, à sa partie supérieure, une rainure (23) disposée longitudinalement.
